# EUROPÄISCHE PATENTSCHRIFT

(11) **EP 1 377 391 B1**
(45) Veröffentlichungstag und Bekanntmachung des Hinweises auf die Patenterteilung: **08.06.2005**
(21) Anmeldenummer: 02730107.6
(22) Anmeldetag: 05.04.2002
(51) Int. Cl.: B05C 5/00

(54) **VORRICHTUNG ZUM BESCHICHTEN EINER LAUFENDEN MATERIALBAHN**
DEVICE FOR COATING A MOVING MATERIAL WEB
DISPOSITIF DE REVETEMENT D'UNE BANDE CONTINUE DE MATERIAU EN DEPLACEMENT

(30) Priorität: 09.04.2001 DE 10117668
(43) Veröffentlichungstag der Anmeldung: 07.01.2004
(73) Patentinhaber: Bachofen + Meier AG Maschinenfabrik, CH-8180 Bülach (CH)
(72) Erfinder: METZGER, Rolf, CH-8305 Dietlikon (CH); FREDIANI, Luca, FL-9490 Vaduz (LI); HOLTMANN, Bruno, CH-8157 Dielsdorf (CH); HARDEGGER, Hans, CH-8606 Greifensee (CH)
(74) Vertreter: Thul, Hermann, Dipl.-Phys.
(86) Internationale Anmeldenummer: PCT/EP2002/003776
(87) Internationale Veröffentlichungsnummer: WO 2002/081103

(56) Entgegenhaltungen:
- EP-A- 0 841 589
- DE-A- 19 735 588
- US-A- 6 048 582

## Beschreibung

### Technisches Gebiet

Die Erfindung betrifft eine Vorrichtung zum Beschichten einer laufenden Materialbahn mit einer Schlitzdüse, aus der das Beschichtungsmaterial in einem freifallenden Vorhang austritt und die an jeder Seite unmittelbar neben dem Austrittsspalt ein sich nach unten erstreckendes Führungselement für den Rand des Vorhangs aufweist, und mit einem im Randbereich der Bahn angeordneten Element zum Absaugen von Beschichtungsmaterial, *das am unteren Ende jedes Führungselementes befestigt ist und das ein an eine Saugleitung angeschlossenen Absaugkanal führt, der in einen Absaugschlitz mündet, der am unteren Ende der Innenseite des Absaugelementes senkrecht zur Vorhangebene verläuft*.

### Stand der Technik

Zum Beschichten laufender Materialbahnen, wie Papier- oder Kartonbahnen, Kunststoff- oder Metallfolien sind sogenannte Curtain-Coater bekannt, bei denen das Beschichtungsmaterial (Kunststoffdispersionen, Pigmentstreichfarbe etc.) aus einer Schlitzdüse in einem freifallenden Vorhang auf die Materialbahn aufgetragen wird. Um einen stabilen und über die Beschichtungsbreite gleichmäßigen Vorhang zu erzeugen, ist es aus der WO-A-99/09253 bekannt, die beiden Vorhangränder jeweils mit einem sich von der Schlitzdüse nach unten bis in die Nähe der Materialbahn erstreckenden Führungselement zu führen. Die beiden Führungselemente sind leistenförmig gestaltet, wobei ihre dem Vorhang zugewandte Innenseite flächig ausgebildet ist. Damit der Vorhang besser an den Führungselementen haftet und so einem Einschnüren an den Vorhangrändern entgegengewirkt wird, ist es aus der DE-A-197 35 558 bekannt, die Innenseite jedes Führungselementes mit einer die Oberflächenspannung beeinflussenden Hilfsflüssigkeit, beispielsweise mit Wasser oder Beschichtungsmaterial, zu benetzen.

Aus der WO-A-98/47630 ist eine Vorrichtung der gattungsgemäßen Art zum Auftragen von Dispersionen auf eine Materialbahn bekannt, bei der mit Abstand hinter der Schlitzdüse in jedem Randbereich der Bahn ein Element zum Absaugen von Dispersion angeordnet ist. Es werden in der Höhe und quer zur Bahnlaufrichtung positionierbare Saugdüsen eingesetzt, die den Mehrauftrag an den beiden Bahnrändern absaugen. Der Mehrauftrag an Beschichtungsmaterial wird dadurch verursacht, daß der freifallende Vorhang an seinen Rändern am Ende der Randführungen etwas einschnürt und somit der Auftrag auf die Bahn in diesen Bereichen etwas dicker ist und so ein Randwulst entsteht. Dieser Effekt wird als "Neck in" bezeichnet. Der Mehrauftrag an den Rändern führt zu unerwünschten Profilschwankungen der beschichteten Bahn und kann zu Problemen in einem nachfolgenden Trockner oder beim Aufrollen der beschichteten Bahn führen.

*Ein weiteres Verfahren zur Vorhangbeschichtung eines bewegten Trägers mit Emulsionen ist aus der EP-A-0 841 589 bekannt. Hierbei wird die Emulsion oberhalb der Gießerlippe durch Seitenbegrenzungsplatten derart geführt, dass deren beiden Ränder unter der Einwirkung der Oberflächenspannung an den Seiten der Seitenbegrenzungsplatten nicht steigen. Um eine gleichmäßige Beschichtung ohne Schichtdikkenfehler zu erzeugen, weist die begrenzende Kante der Seitenbegrenzungsplatten eine Schneide auf, dessen beiden Schenkeln einen Winkel von vorzugsweise 60° einschließen.*

*Ein weiteres Verfahren zum gleichmäßigen und turbulenzlosen Beschichten von Materialbahnen ist aus der US-A-6,048,582 bekannt. Der in dem beschriebenen Verfahren ebenfalls freifallende Vorhang des Beschichtungsmaterials wird seitlich mittels eines weiteren Fluids geführt, wobei das führende Fluid die gleiche Geschwindigkeit aufweist wie das Beschichtungsmaterial. Um Turbulenzen zu unterdrücken und auch im Randbereich eine gleichmäßige Materialdicke auf dem Beschichtungsmaterial zu erzeugen wird das überschüssige Beschichtungsmaterial vom Rand abgesaugt.*

### Darstellung der Erfindung

Der Erfindung liegt die Aufgabe zugrunde, eine Beschichtungsvorrichtung der gattungsgemäßen Art so zu verbessern, daß bei konstruktiv vereinfachter Bauweise ein gleichmäßiger Auftrag von Beschichtungsmaterial über die gesamte Bahnbreite mit geraden und scharfen Beschichtungskanten möglich ist.

Diese Aufgabe wird dadurch gelöst, *dass die dem Vorhang zugewandte Innenseite des Absaugelementes mit der Innenseite des Führungselementes fluchtet und dass der Absaugkanal unten mit einem dünnen Boden verschlossen ist, der im Absaugschlitz mit einer scharfen Kante endet.*

Die Gestaltung des Absaugelementes gewährleistet zum einen einen störungsfreien, exakt geführten Ablauf jedes Vorhangrandes bis unmittelbar vor die Bahn, zum anderen wird der Mehrauftrag an den Rändern horizontal nach außen abgesaugt und so der sogenannte "Neck in"-Effekt verhindert. Es entsteht ein scharfer gerader Rand der Beschichtung auf der Bahn.

Die Unteransprüche enthalten bevorzugte, da besonders vorteilhafte Ausführungsformen einer erfindungsgemäßen Vorrichtung.

### Kurze Beschreibung der Zeichnung

- Figur 1: zeigt den Randbereich der Beschichtungsvorrichtung als Querschnitt durch den Vorhang,
- Figur 2: zeigt eine Seitenansicht der Vorrichtung nach Figur 1 und
- Figur 3: eine Draufsicht von oben auf das Absaugeelement.

### Wege zur Ausführung der Erfindung

Die in den Figuren dargestellte Beschichtungsvorrichtung dient zum Auftragen eines Dispersionshaftklebstoffes (z. B. eines Acrylats) in wässriger Lösung auf eine silikonisierte Papierbahn. Aufgrund ihrer vorteilhaften Eigenschaften läßt sich die Vorrichtung auch zum Auftragen anderer Dispersionen auf Papierbahnen oder Metall- oder Kunststoffolien, sowie zum Beschichten von Papier- oder Kartonbahnen mit Streichfarbe einsetzen.

Die Vorrichtung enthält eine Schlitzdüse 1, die oberhalb des Laufs der zu beschichtenden Bahn im Gestell der Vorrichtung aufgehängt ist. Die Schlitzdüse 1 ist an eine Zufuhr für Beschichtungsmaterial angeschlossen und weist an ihrer Unterseite einen sich über die Beschichtungsbreite erstreckenden Austrittsspalt 3 auf, aus dem das Beschichtungsmaterial austritt und einen freifallenden Vorhang bildet, der auf die Bahnoberfläche fällt.

An jeder Seite der Schlitzdüse 1 ist unmittelbar neben dem Austrittspalt 3 ein leistenförmiges Führungselement 2 befestigt, das sich nach unten bis in die Nähe der Bahn erstreckt. Jedes Führungselement 2 weist eine dem Vorhang zugewandte Innenseite auf, die mit einer beeinflussenden Hilfsflüssigkeit, beispielsweise mit Wasser oder Beschichtungsmaterial, gespült werden kann. Dazu weist jedes Führungselement 2 oberhalb des Austrittsspalts 3 der Schlitzdüse 1 eine Durchgangsbohrung 4 auf, die an eine Zufuhrleitung 5 angeschlossen ist, über die die Hilfsflüssigkeit zugeführt wird. Innen mündet die Durchgangsbohrung 4 in einen oberhalb des Austrittsspalts 3 senkrecht nach unten verlaufenden Kanal 14, dessen Austrittsöffnung sich in Höhe des Austrittsspalts 3 unmittelbar neben diesem befindet. Der Zufuhrkanal 14 wird konstruktiv einfach so realisiert, daß auf der Außenfläche der Seitenwand der Schlitzdüse 1 eine senkrechte Längsnut gebildet ist, die beim Befestigen des Führungselementes 2 an der Seitenwand abgedichtet wird.

Bevorzugt ist jedes Führungselement 2 in Form einer Leiste gestaltet und weist eine Dicke von 0,1 mm - 3 mm und eine Breite von ca. 10 bis 20 mm auf. Die Länge des Führungselementes 2 wird der Höhe des Vorhanges angepaßt, also dem Abstand des Austrittsspalts von der zu beschichtenden Bahn. Im vorliegenden Ausführungsbeispiel beträgt die Fallhöhe des Vorhanges und somit die sich nach unten erstreckende freie Länge jedes Führungselementes 2 zwischen 50 mm und 250 mm.

Wesentlich für die Erfindung ist, daß am unteren Ende jedes Führungselementes 2 ein Absaugeelement 6 befestigt ist, dessen dem Vorhang zugewandte Innenseite mit der Innenseite des Führungselementes 2 fluchtet. Der an dem Führungselement 2 und anschließend an dem Absaugeelement 6 herabfließende Vorhangrand wird so auf seinem Weg zu der Bahn nicht gestört. Durch das Absaugeelement 6 führt von außen nach innen ein Absaugkanal 7, der an eine Saugleitung 8 angeschlossen ist. Der Absaugkanal 7 ist am unteren Ende des Absaugeelementes 6 angeordnet und mündet in einen Absaugeschlitz 9, der am unteren Ende der Innenseite des Absaugeelementes 6 senkrecht zum Vorhang verläuft. Die in Bahnlaufrichtung gemessene Länge des Absaugschlitzes 9 beträgt 0,5 mm bis 15 mm, bevorzugt 5 mm bis 12 mm, damit die Absaugfunktion bei entsprechenden Schwankungen des Vorhangs gewährleistet bleibt. Seine Höhe beträgt 0,1 mm bis 2 mm, bevorzugt 0,5 mm bis 1 mm. Er ist an der Unterseite des Absaugeelementes 6 so angeordnet, daß sein Abstand von der Bahn 0, 1 mm bis 3 mm beträgt. Damit dieser geringe Abstand eingehalten werden kann, ist der Absaugkanal 7 unten mit einem dünnen, nur geringfügig gegen die Bahn geneigten Boden 10 verschlossen, der im Absaugschlitz 9 mit einer scharfen Kante endet. Die Absaugung des verdickten Randes des Beschichtungsmaterials erfolgt so im wesentlichen in einer horizontalen Richtung. Dies hat den Vorteil, daß die dem Absaugen entgegenwirkenden Kräfte minimal sind und zugleich der Rand beim Absaugen nicht verschmiert wird. Die weitere horizontale Führung ohne Toträume des Absaugkanals 7 wirkt Ablagerungen von abgesaugtem Beschichtungsmaterial entgegen.

Um Anbackungen oder Ablagerungen im Absaugeschlitz 9 und dem Absaugkanal 7 zu verhindern, werden diese zusätzlich mit einer geeigneten Spülflüssigkeit, beispielsweise mit Wasser, gespült. Dazu führen zwei Spülleitungen 11 parallel zu der Absaugleitung 8 zu dem Absaugschlitz 9, die mit geringem Abstand vor diesen in den Absaugkanal 7 münden. Die Spülflüssigkeit wird gemeinsam mit dem abgesaugten Beschichtungsmaterial über die Absaugleitung 8 weggeführt. Die Absaugleitung 8 ist dazu an eine Pumpe angeschlossen.

Damit der auf die Bahn auftreffende Rand des Vorhangs quer zur Bahnlaufrichtung begrenzt eingestellt werden kann, sind die beiden Führungselemente 2 aus einem begrenzt flexiblem, elastisch biegbaren Material gefertigt, bevorzugt aus Federstahl. Zur Abstützung und Verstellung jedes Führungselementes 2 erstreckt sich außen mit geringem Abstand eine Stützleiste 12 parallel zum Führungselement 2 nach unten, die ebenfalls an der Seitenwand der Schlitzdüse 1 befestigt ist. Die Stützleiste 12 ist aus einem steifen Material, beispielsweise aus ausreichend dickem Stahl gefertigt und endet mit geringem Abstand vor dem Absaugeelement 6. Im unteren Bereich der Stützleiste 12 ist ein von außen gegen das Führungselement 2 bewegbares Verstellelement gelagert, im Beispiel eine Verstellschraube 13. Mittels der Verstellschraube 13 läßt sich das freie Ende des Führungsselementes 2 mit dem daran befestigten Absaugelement 6 begrenzt quer zur Bahnlaufrichtung verstellen, um die Position des Absaugeschlitzes 9 exakt einstellen zu können. Zusätzlich läßt sich mit dem Verstellelement auch der Verlauf des Führungselementes 2 begrenzt variieren, um die Führung und Haltung des Vorhangrandes optimal einzustellen.

## Patentansprüche

1. Vorrichtung zum Beschichten einer laufenden Materialbahn mit einer Schlitzdüse (1), aus der das Beschichtungsmaterial in einem freifallenden Vorhang austritt und die an jeder Seite unmittelbar neben dem Austrittsspalt (3) ein sich nach unten erstreckendes Führungselement (2) für den Rand des Vorhangs aufweist, und mit einem im Randbereich der Bahn angeordneten Absaugelement (6) zum Absaugen von Beschichtungsmaterial, das am unteren Ende jedes Führungselementes (2) befestigt ist, und das ein an eine Saugleitung (8) angeschlossenen Absaugkanal (7) führt, der in einen Absaugeschlitz (9) mündet, der am unteren Ende der Innenseite des Absaugelementes (6) senkrecht zur Vorhangebene verläuft, **dadurch gekennzeichnet, daß** die dem Vorhang zugewandte Innenseite des Absaugelementes (6) mit der Innenseite des Führungselementes fluchtet und daß der Absaugkanal (7) unten mit einem dünnen Boden (10) verschlossen ist, der im Absaugschlitz (9) mit einer scharfen Kante endet.

2. Vorrichtung nach Anspruch 1, **dadurch gekennzeichnet, daß** der Absaugschlitz (9) am unteren Ende des Absaugelementes (6) mit einem Abstand von 0,1 mm bis 3 mm von der Bahn angeordnet ist und eine Länge in Bahnlaufrichtung von 0,5 mm bis 15 mm, bevorzugt 5 mm bis 12 mm, aufweist.

3. Vorrichtung nach Anspruch 1 oder 2, **dadurch gekennzeichnet, daß** die Höhe des Absaugschlitzes (9) 0,1 mm bis 2 mm, bevorzugt 0,5 mm bis 1 mm, beträgt.

4. Vorrichtung nach einem der Ansprüche 1 bis 3, **dadurch gekennzeichnet, daß** in den Absaugkanal (7) zumindest eine Leitung (11) zur Zufuhr von Spülflüssigkeit mündet.

5. Vorrichtung nach einem der Ansprüche 1 bis 4, **dadurch gekennzeichnet, daß** der Boden es Absaugkanals (7) nur geringfügig gegen die Bahn geneigt ist.

6. Vorrichtung nach einem der Ansprüche 1 bis 5, **dadurch gekennzeichnet, daß** jedes Führungselement (2) in Form einer Leiste gestattet und aus einem begrenzt flexiblen, elastisch biegbaren Material, insbesondere aus Federstahl, gefertigt ist.

7. Vorrichtung nach Anspruch 6, **dadurch gekennzeichnet, daß** das freie Ende des Führungselementes (2) mit dem daran befestigten Absaugelement (6) mittels eines Verstellelementes quer zur Bahnlaufrichtung verstellbar ist.

## Claims

1. Device for coating a moving material web, comprising a slot nozzle (1), from which the coating material emerges in a free-falling curtain and which, on each side, immediately beside the outlet gap (3) has a guide element (2) extending downwards for the edge of the curtain, and having an extraction element (6) arranged in the edge region of the web in order to extract coating material, which element is fixed at the lower end of each guide element (2) and which guides an extraction duct (7), which is connected to a suction line (8) and opens into an extraction slot (9) which extends on the lower end of the inner side of the extraction element (6), perpendicular to the plane of the curtain, **characterized in that** the inner side of the extraction element (6), facing the curtain, is aligned with the inner side of the guide element, and **in that** the extraction duct (7) is closed at the bottom by a thin base (10) which ends with a sharp edge in the extraction slot (9).

2. Device according to Claim 1, **characterized in that** the extraction slot (9) is arranged at the lower end of the extraction element (6) at a distance of 0.1 mm to 3 mm from the web and has a length in the web running direction of 0.5 mm to 15 mm, preferably 5 mm to 12 mm.

3. Device according to Claim 1 or 2, **characterized in that** the height of the extraction slot (9) is 0.1 mm to 2 mm, preferably 0.5 mm to 1 mm.

4. Device according to one of Claims 1 to 3, **characterized in that** at least one line (11) for the supply of washing liquid opens into the extraction duct (7).

5. Device according to one of Claims 1 to 4, **characterized in that** the base of the extraction duct (7) is inclined only slightly with respect to the web.

6. Device according to one of Claims 1 to 5, **characterized in that** each guide element (2) is configured in the form of a strip and is fabricated from a material which can be bent elastically but has limited flexibility, in particular of spring steel.

7. Device according to Claim 6, **characterized in that** the free end of the guide element (2) with the extraction element (6) fixed thereto can be displaced transversely with respect to the web running direction by means of a displacement element.

## Revendications

1. Dispositif de revêtement d'une nappe de matériau en déplacement, comprenant une buse à fente (1) de laquelle le matériau de revêtement sort sous la forme d'un rideau tombant librement et qui présente un élément de guidage (2) pour le bord du rideau s'étendant vers le bas de chaque côté directement à côté de la fente de sortie (3), et comprenant un élément d'aspiration (6) disposé dans la région du bord de la nappe, pour aspirer le matériau de revêtement, qui est fixé à l'extrémité inférieure de chaque élément de guidage (2) et qui guide un conduit d'aspiration (7) raccordé à une conduite d'aspiration (8), qui débouche dans une fente d'aspiration (9) qui s'étend perpendiculairement au plan du rideau à l'extrémité inférieure du côté intérieur de l'élément d'aspiration (6), **caractérisé en ce que** le côté intérieur de l'élément d'aspiration (6) tourné vers le rideau est en affleurement avec le côté intérieur de l'élément de guidage et **en ce que** le conduit d'aspiration (7) est fermé en bas par un fond mince (10) qui se termine dans la fente d'aspiration (9) par une arête vive.

2. Dispositif selon la revendication 1, **caractérisé en ce que** la fente d'aspiration (9) est disposée à l'extrémité inférieure de l'élément d'aspiration (6) à une distance de 0,1 mm à 3 mm de la nappe et présente une longueur dans la direction d'avance de la nappe de 0,5 mm à 15 mm, de préférence de 5 mm à 12 mm.

3. Dispositif selon la revendication 1 ou 2, **caractérisé en ce que** la hauteur de la fente d'aspiration (9) vaut 0,1 mm à 2 mm, de préférence 0,5 mm à 1 mm.

4. Dispositif selon l'une quelconque des revendications 1 à 3, **caractérisé en ce qu'**au moins une conduite (11) pour l'alimentation en liquide de rinçage débouche dans le conduit d'aspiration (7).

5. Dispositif selon l'une quelconque des revendications 1 à 4, **caractérisé en ce que** le fond du conduit d'aspiration (7) est seulement légèrement incliné vers la nappe.

6. Dispositif selon l'une quelconque des revendications 1 à 5, **caractérisé en ce que** chaque élément de guidage (2) est configuré en forme de bande et est fabriqué à partir d'un matériau flexible dans une mesure limitée, pouvant fléchir élastiquement, notamment en acier à ressort.

7. Dispositif selon la revendication 6, **caractérisé en ce que** l'extrémité libre de l'élément de guidage (2) avec l'élément d'aspiration (6) fixé contre lui, peut être déplacé transversalement à la direction d'avance de la nappe au moyen d'un élément de réglage.
